# EUROPÄISCHE PATENTSCHRIFT

(11) **EP 2 364 780 B1**
(45) Veröffentlichungstag und Bekanntmachung des Hinweises auf die Patenterteilung: **24.06.2020**
(21) Anmeldenummer: 11157195.6
(22) Anmeldetag: 07.03.2011
(51) Int. Cl.: B02C 13/28

(54) **Schneid- bzw. Brechwerkzeug**
Cutting and milling tool
Outil de coupe ou de rupture

(30) Priorität: 09.03.2010 DE 102010015897
(43) Veröffentlichungstag der Anmeldung: 14.09.2011
(73) Patentinhaber: Schneider, Willi, 87452 Altusried (DE)
(72) Erfinder: Schneider, Willi, 87452 Altusried (DE)
(74) Vertreter: Hutzelmann, Gerhard

(56) Entgegenhaltungen:
- WO-A1-2008/080710
- DE-A1- 3 807 176

## Beschreibung

Die Erfindung bezieht sich auf ein Schneid- bzw. Brechwerkzeug für eine Vorrichtung zum Brechen von Steinen und dergleichen, wobei das Brechwerkzeug auswechselbar an einer Brechwalze oder dergleichen befestigbar ist, wobei das Brechwerkzeug aus mehreren Einzelteilen zusammengesetzt ist und wobei an einem gemeinsamen Trägerteil mehrere Teil-Brechwerkzeuge angebracht sind wobei die Teilbrechwerkzeuge mit dem Trägerteil verbunden sind und wobei zwei Reihen von Teil-Brechwerkzeugen vorgesehen sind.

Durch die Auswechselbarkeit ist bereits gewährleistet, dass die Werkzeuge bei Beschädigungen oder Verschleiß schnell gewechselt werden können.

Aus der WO2008/080 710 A1 und der DE 38 07 176 A1 sind Brechwerkzeuge der genannten Art bekannt.

Der Erfindung liegt, hiervon ausgehend, die Aufgabe zugrunde, die Reparaturmöglichkeiten noch weiter zu verbessern und dennoch einen guten Halt der Brechwerkzeuge zu gewährleisten.

Diese Aufgabe wird erfindungsgemäß dadurch gelöst, dass die Teilbrechwerkzeuge untereinander, vorzugsweise durch Hartlötung, verbunden sind.

Insbesondere bei kleineren, örtlich begrenzten Beschädigungen kann damit nur ein Einzelteil des Brechwerkzeuges ausgewechselt werden.

Darüber hinaus ist durch die Aufteilung des Schneid- bzw. Brechwerkzeuges in mehrere Einzelteile auch die Herstellung einfacher und kostengünstiger.

Durch diese Aufteilung des Schneid- bzw. Brechwerkzeuges ist eine optimale Ausgestaltung der Teilwerkzeuge und damit des gesamten Werkzeuges möglich.

Damit wird eine einwandfreie Fixierung der Teil-Werkzeuge erreicht; gleichwohl lassen sich die Teil-Werkzeuge unkompliziert auswechseln.

Eine weitere sehr vorteilhafte Ausgestaltung der Erfindung ist dadurch gekennzeichnet, dass parallel zur Schneid- bzw. Brechebene mehrere Teil-Brechwerkzeuge angeordnet sind, die untereinander und/oder mit dem gemeinsamen Trägerteil verbunden sind.

Erfindungsgemäß kann auch vorgesehen sein, dass die beiden Reihen von Teil-Brechwerkzeugen eine unterschiedlich Größe aufweisen.

Dadurch sind unterschiedliche Schneid- bzw. Brechgrößen des zu behandelnden Gutes ermöglicht.

Dies kann erfindungsgemäß noch dadurch verbessert werden, dass die Teil-Brechwerkzeuge der beiden Reihen eine unterschiedliche Teilung aufweisen.

Eine weitere vorteilhafte Ausgestaltung der Erfindung ist dadurch gegeben, dass die räumliche Ausgestaltung der in den beiden Reihen angeordneten Teil-Brechwerkzeuge unterschiedlich gewählt ist.

Auch hierdurch kann das Werkzeug an untewrschiedliche Anforderungen angepasst werden.

Als sehr vorteilhaft hat es sich erfindungsgemäß erwiesen, wenn wenigstens die Teil-Brechwerkzeuge aus Hartmetall hergestellt sind.

In der Zeichnung ist die Erfindung anhand eines Ausführungsbeipiels veranschaulicht. Dabei zeigen:
- Fig.1: eine schaubildliche Darstellung eines Schneid- bzw. Brechwerkzeuges,
- Fig.2: eine Ansicht es Schneid- bzw. Brechwerkzeuges und
- Fig.3: eine Ansicht der Schmalseite des Schneid- bzw. Brechwerkzeuges.

Mit 1 ist in Fig.1 ein Schneid- bzw. Brechwerkzeug bezeichnet, das aus einem Trägerteil 2 und mehreren Teil-Brechwerkzeugen 3 und 4 besteht.
Das Trägerteil ist mit einem sich nach unten schwalbenschwanzförmig erweiternden Fußteil versehen, mit welchem das Schneid- bzw. Brechwerkzeug an einer Brechwalze oder dergleichen befestigt werden kann.

Der obere Abschnitt des Trägerteils 2 ist an einer Seite stufenförmig eingezogen, wobei in diesen Einzug drei Teil-Brechwerkzeuge 3 eingesetzt sind, die zusammen die gesamte Länge des Trägerteils einnehmen.

Unter diesen drei Teil-Brechwerkzeugen 3 sind sechs weitere Teil-Brechwerkzeuge 4 am Trägerteil 2 angeordnet, die ebenfalls die gesamte Länge des Trägerteils 2 einnehmen. Die Anzahl der Teil-Brechwerkzeuge kann dabei variieren; lediglich ihre Gesamt-Breite muß der des Trägerteils 2 entsprechen.

Die Teil-Brechwerkzeuge sind vorteilhafterweis aus Hartmetall hergestellt und wenigstens mit dem Trägerteil 2 verlötet. Eine zusätzliche Verlötung der Teil-Brechwerkzeuge untereinander ergibt eine erhöhte Festigkeit des Schneid- bzw. Brechwerkzeuges.

Durch die große Ausgestaltung des Brechwerkzeuges 1 wird zusätzlich die Standzeit erhöht und Auswaschungen des Trägerteils 2 durch Kontakt mit dem Brechgut vermieden.

Zudem wird durch die mehrfachen und unterschiedlich großen Teilbrechwerkzeuge 3 und 4 eine besonders gute und vergleichsweise feine Zerkleinerung des Mahlgutes gewährleistet.

## Patentansprüche

1. Schneid- bzw. Brechwerkzeug (1) für eine Vorrichtung zum Brechen von Steinen und dergleichen, wobei das Brechwerkzeug (1) auswechselbar an einer Brechwalze oder dergleichen befestigbar ist, wobei das Brechwerkzeug (1) aus mehreren Einzelteilen zusammengesetzt ist und wobei an einem gemeinsamen Trägerteil (2) mehrere Teil-Brechwerkzeuge (3, 4) angebracht sind, wobei die Teilbrechwerkzeuge (3, 4) mit dem Trägerteil (2) verbunden sind und wobei zwei Reihen von Teil-Brechwerkzeugen (3, 4) vorgesehen sind, **dadurch gekennzeichnet, dass** die Teilbrechwerkzeuge (3, 4) untereinander, vorzugsweise durch Hartlötung, verbunden sind.

2. Schneid- bzw. Brechwerkzeug nach Anspruch 1, **dadurch gekennzeichnet, dass** parallel zur Schneid- bzw. Brechebene mehrere Teil-Brechwerkzeuge (3, 4) angeordnet sind, die untereinander und/oder mit dem gemeinsamen Trägerteil (2) verbunden sind.

3. Schneid- bzw. Brechwerkzeug nach Anspruch 1 oder 2, **dadurch gekennzeichnet, dass** die beiden Reihen von Teil-Brechwerkzeugen (3, 4) eine unterschiedlich Größe aufweisen.

4. Schneid- bzw. Brechwerkzeug nach Anspruch 1, 2 oder 3, **dadurch gekennzeichnet, dass** die Teil-Brechwerkzeuge (3, 4) der beiden Reihen eine unterschiedliche Teilung aufweisen.

5. Schneid- bzw.Brechwerkzeug nach einem der vorangehenden Ansprüche, **dadurch gekennzeichnet, dass** die räumliche Ausgestaltung der in den beiden Reihen angeordneten Teil-Brechwerkzeuge (3, 4) unterschiedlich gewählt ist.

6. Schneid- bzw. Brechwerkzeug nach einem der vorhergehenden Ansprüche, **dadurch gekennzeichnet, dass** wenigstens die Teil-Brechwerkzeuge (3, 4) aus Hartmetall hergestellt sind.

7. Schneid- bzw. Brechwerkzeug nach einem der vorangehenden Ansprüche, **dadurch gekennzeichnet, daß** das Trägerteil (2) mit einem sich nach unten schwalbenschwanzförmig erweiternden Fußteil versehen ist.

## Claims

1. Cutting or breaking tool (1) for a device for breaking stones and the like, wherein the breaking tool (1) is selectably securable to a breaking roll or the like, wherein the breaking tool (1) is composed of a plurality of individual parts and wherein a plurality of breaking sub-tools (3, 4) is mounted on a common support part (2), wherein the breaking sub-tools (3, 4) are connected with the support part (2) and wherein two rows of breaking sub-tools (3, 4) are provided, **characterised in that** the breaking sub-tools (3, 4) are interconnected preferably by brazing.

2. Cutting or breaking tool according to claim 1, **characterised in that** several breaking sub-tools (3, 4), which are connected with one another and/or with the common support part (2), are arranged parallel to the cutting or breaking plane.

3. Cutting or breaking tool according to claim 1 or 2, **characterised in that** the two rows of breaking sub-tools (3, 4) have a different size.

4. Cutting or breaking tool according to claim 1, 2 or 3, **characterised in that** the breaking sub-tools (3, 4) of the two rows have a different pitch.

5. Cutting or breaking tool according to any one of the preceding claims, **characterised in that** the physical configuration of the breaking sub-tools (3, 4) arranged in the two rows is selected to be different.

6. Cutting or breaking tool according to any one of the preceding claims, **characterised in that** at least the breaking sub-tools (3, 4) are made of hard metal.

7. Cutting or breaking tool according to any one of the preceding claims, **characterised in that** the support part (2) is provided with a foot part widening downwardly in dovetail shape.

## Revendications

1. Outil (1) de sectionnement ou de fragmentation destiné à un dispositif dévolu à la fragmentation de pierres et substances similaires, ledit outil de fragmentation (1) pouvant être fixé, de manière remplaçable, à un cylindre de fragmentation ou à un élément analogue, sachant que ledit outil de fragmentation (1) est composé de plusieurs parties individuelles et que plusieurs outils (3, 4) de fragmentation partielle sont implantés sur une partie commune de support (2), sachant que lesdits outils (3, 4) de fragmentation partielle sont reliés à ladite partie de support (2), et que deux rangées d'outils (3, 4) de fragmentation partielle sont prévues, **caractérisé par le fait que** les outils (3, 4) de fragmentation partielle sont reliés entre eux, de préférence par brasage dur.

2. Outil de sectionnement ou de fragmentation selon la revendication 1, **caractérisé par le fait que** plusieurs outils (3, 4) de fragmentation partielle, agencés parallèlement au plan respectif de sectionnement ou de fragmentation, sont reliés les uns aux autres et/ou à la partie commune de support (2).

3. Outil de sectionnement ou de fragmentation selon la revendication 1 ou 2, **caractérisé par le fait que** les deux rangées d'outils (3, 4) de fragmentation partielle présentent des tailles différentes.

4. Outil de sectionnement ou de fragmentation selon la revendication 1, 2 ou 3, **caractérisé par le fait que** les outils (3, 4) de fragmentation partielle des deux rangées présentent des répartitions différentes.

5. Outil de sectionnement ou de fragmentation selon l'une des revendications précédentes, **caractérisé par le fait que** la configuration spatiale des outils (3, 4) de fragmentation partielle, situés dans les deux rangées, est choisie de manière différente.

6. Outil de sectionnement ou de fragmentation selon l'une des revendications précédentes, **caractérisé par le fait qu'**au moins les outils (3, 4) de fragmentation partielle sont fabriqués en métal dur.

7. Outil de sectionnement ou de fragmentation selon l'une des revendications précédentes, **caractérisé par le fait que** la partie de support (2) est munie d'une partie d'embase s'évasant, vers le bas, en forme de queue d'aronde.
